# FASCICULE DE BREVET EUROPEEN

(11) **EP 0 055 666 B1**
(45) Date de publication et mention de la délivrance du brevet: **27.03.1985**
(21) Numéro de dépôt: 81402060.8
(22) Date de dépôt: 23.12.1981
(51) Int. Cl.: E04B 1/41, E04G 11/06

(54) **Panneau de liaison d'armatures de béton armé**
Paneel für den Anschluss von Armierungseisen in Stahlbeton
Panel for the connection of reinforcing rods in concrete

(30) Priorité: 24.12.1980 FR 8027435
(43) Date de publication de la demande: 07.07.1982
(73) Titulaire: Mithois, René Louis Félix, F-78170 La-Celle-Saint-Cloud (FR)
(72) Inventeur: Mithois, René Louis Félix, F-78170 La-Celle-Saint-Cloud (FR)
(74) Mandataire: Viard, Jean

## Description

La présente invention a pour objet un panneau de liaison d'armatures destiné en particulier, mais non exclusivement, à permettre le raccordement entre les armatures d'une première partie d'ouvrage obtenue par une première coulée de béton et les armatures d'une seconde partie d'ouvrage qui peut être obtenue par une seconde coulée de béton, ou par assemblage de matériaux divers, tels que des briques par exemple, ladite seconde partie devant être rendue solidaire de la première.

Dans la mesure où les armatures du béton de première phase doivent être réunies à celles du béton de deuxième phase pour assurer une bonne liaison entre les deux phases, il est nécessaire de prévoir des moyens de liaison qui doivent faire partie intégrante des deux constituants de l'ouvrage. Ces moyens peuvent par exemple consister, soit en un ensemble d'armatures de liaison reprenant les efforts des armatures incluses dans les deux parties de l'ouvrage, soit en des manchons de raccordement sertis et/ou taraudés, soit en tout autre moyen approprié.

Le problème qui se pose alors est double. D'une part, la liaison doit être efficace, c'est-à-dire capable d'assurer une bonne transmission des efforts entre les deux parties de l'ouvrage. D'autre part, les moyens mis en oeuvre doivent pouvoir assurer un positionnement correct des éléments de liaison au cours de l'élaboration de l'ouvrage, la coulée du béton de première phase étant habituellement réalisée dans un coffrage qui reproduit en creux le contour externe de la première partie de l'ouvrage.

Dans le cas où l'on utilise des armatures de liaison, une première extrémité est reliée, par exemple par recouvrement aux armatures du béton de première phase. La seconde extrémité des armatures de liaison peut alors, soit passer à travers des trous percés dans le coffrage et se trouver ainsi en position d'attente du coulage de la deuxième phase, soit être repliée à l'intérieur du coffrage, cette seconde solution étant la plus couramment utilisée. Après dépose du coffrage, habituellement en bois, lesdites secondes extrémités sont dépliées de sorte qu'elles se trouvent en position adéquate pour remplir leur rôle de transmission des efforts aux armatures de seconde phase, par recouvrement ou par tout autre moyen.

Si ces procédés ne présentent pas de problèmes notables, en théorie, il n'en va pas de même en pratique. Dans le cas où l'on utilise des armatures de liaison, les extrémités repliées sont enrobées de béton et il est nécessaire de les repérer, ce qui n'est pas toujours évident, puis de les dégager au marteau-piqueur avec tous les risques de blessure de l'acier que celà implique. Cette difficulté est accrue lorsque la surface de la paroi n'est pas plane et présente des protubérances, notamment dans le cas des parois coulées dans le sol. Par ailleurs, même lorsque les armatures de liaison ont été convenablement positionnées avant coulage, il existe toujours un risque de déplacement lors des différents traitements que le béton est amené à subir, tel que le vibrage par exemple.

Une solution a été proposée dans le brevet CH-A-562 376. Dans ce brevet, les armatures de liaison sont coulées dans un panneau de mousse synthétique de sorte que des boucles en »U« fassent saillie d'un côté du panneau alors que les extrémités libres sont repliées à l'intérieur de celui-ci. Le panneau est fixé par sa face opposée aux boucles à l'intérieur du coffrage.

Les boucles en saillie posent des problèmes de transport au chantier des panneaux et l'accès aux extrémités libres est problématique et nécessite la désagrégation du panneau.

Une autre solution à ce problème est décrite dans le brevet DE-A-2 944 739. Le panneau de mousse précédent est remplacé par un caisson creux fermé par un couvercle. Si, par cette mesure, le problème du transport est réglé, il n'en demeure pas moins que la fermeture du caisson par le couvercle après introduction des armatures est une opération délicate, que les armatures sont mal maintenues dans le caisson et que le béton peut pénétrer à l'intérieur dudit caisson ce qui pose les mêmes problèmes que dans la technique connue.

Selon la présente invention, le panneau d'armatures de liaison pour béton armé réalisé par moulage de mousse synthétique et pouvant être fixé par l'une de ses faces contre la face intérieure d'un coffrage, est caractérisé en ce qu'il présente un ensemble d'orifices transversaux régulièrement répartis et débouchant sur la face destinée à être appliquée contre le coffrage dans des rainures dont la profondeur est au moins égale au diamètre d'une armature de liaison, ce qui permet d'insérer celle-ci, après pliage, à l'intérieur du panneau immédiatement avant la fixation du panneau sur le coffrage. Ainsi, après décoffrage, les armatures repliées apparaissent à la surface du béton et il est facile de les déplier pour les relier aux armatures du béton de deuxième phase.

Dans le cas où l'on utilise des armatures de liaison, les orifices sont approximativement de même dimension que la section des armatures de liaison, leur espacement étant celui qui est défini par les calculs. Dans ce cas, le panneau présente sur sa face destinée à être appliquée contre le coffrage des alvéoles ou des rainures. Dans le cas des rainures, celles-ci ont de préférence une profondeur égale à une ou plusieurs sections d'armature, chaque rainure correspondant avec un ou plusieurs orifices et s'étendant dans une direction sensiblement longitudinale. En effet, pour obtenir une bonne adhérence du panneau sur le coffrage, il est souhaitable que le panneau présente une face d'appui de forme correspondant à celle du coffrage (et par exemple, plane) contre lequel elle est appliquée. Le but des alvéoles ou rainures est de permettre l'insertion des extrémités repliées des armatures de liaison dans le panneau. Les extrémités repliées des armatures de liaison sont insérées dans les rainures avant fixation du panneau sur le coffrage, leurs extrémités opposées faisant saillie de l'autre côté du panneau. Les rainures peuvent être inclinées par rapport à la direction longitudinale du panneau de façon à éviter leur superposition.

Lorsque l'on désire que les armatures de liaison forment des boucles, du côté béton deuxième phase, il est connu de plier les armatures de liaison en »U«. La base du »U« peut être ensuite repliée une seconde fois, perpendiculairement aux branches du »U«. C'est la boucle ouverte ainsi formée qui est introduite dans une rainure ou un alvéole. La boucle ou le »U« est ainsi enveloppé sur la plus grande partie de sa périphérie par la mousse plastique qui a tendance à se refermer sur l'acier. Cet enrobage est amélioré par la pression exercée sur la face du panneau, lors de la fixation de celui-ci sur le coffrage. Après décoffrage, le »U« est déplié et forme une boucle, faisant saillie par rapport au béton de première phase, à l'intérieur et autour de laquelle fait prise le béton de deuxième phase.

D'autres caractéristiques et avantages de l'invention apparaîtront au cours de la description qui va suivre de modes de réalisation particuliers, donnés uniquement à titre d'exemples non limitatifs, en regard des figures qui représentent:
la Fig. 1, une armature de liaison pliée en »U« et repliée perpendiculairement aux branches et un panneau;
la Fig. 2, un panneau après la coulée du béton de première phase;
la Fig. 3, une coupe, selon la ligne VI-VI de la Fig. 2 après dépliage et coulée du béton de deuxième phase;
la Fig. 4, une variante de réalisation.

Sur la Fig. 1, les panneaux servent au positionnement et au maintien d'armatures de liaison. Les orifices 2 sont petits et des rainures ou alvéoles 16 doivent être prévus sur la face du panneau appliquée contre le coffrage. En effet, afin d'éviter la pénétration du béton entre le coffrage et le panneau lors du coulage, il est souhaitable que l'une des faces de celui-ci ait une forme correspondant à celle de la paroi du coffrage contre laquelle elle est appliquée, au moins les bords du panneau devant assurer un bon contact avec cette paroi du coffrage.

Pratiquement, la forme de la paroi interne du coffrage n'est pas toujours plane et l'invention peut s'appliquer avec profit dans les cas où ladite paroi a une forme non plane et, par exemple, où elle affecte la forme d'un secteur cylindrique.

Si les armatures de liaison sont constituées par des barres pliées une seule fois à quatre vingt dix degrés, les rainures de la face arrière du panneau peuvent consister en de simples saignées sensiblement longitudinales dans lesquelles débouchent les orifices précités, lesdites rainures étant conçues et réalisées inclinées les unes par rapport aux autres de façon à éviter une superposition anarchique des aciers, chacune des barres devant s'insérer commodément.

Il est par ailleurs connu d'utiliser comme armatures des barres pliées une première fois en »U«, telle que celle qui est. représentée sur la Figure 1. Après ce premier pliage, la barre 12 présente deux brins sensiblement parallèles, 13 et 14, réunis par une boucle 15. Un second pliage amène la boucle 15 dans un plan perpendiculaire au plan des brins 13 et 14. Bien entendu, tous ces pliages sont effectués avec des rayons de courbure conformes aux règlements en vigueur dans le domaine, spécialement pour les pliages qui doivent être suivis de dépliages. Lors du moulage du panneau, ou après moulage, on forme dans la paroi arrière 18 du panneau une rainure 16, ici en forme d'arc, de sorte que la boucle 15 puisse être totalement insérée dans le panneau, ce qui permet de bien plaquer celui-ci contre le coffrage.

Les orifices 2 et les rainures 16 peuvent être obtenus directement par surmoulage des armatures. Celles-ci sont alors disposées dans le moule, les parties destinées à être incorporées dans le béton de deuxième phase étant placées contre le fond du moule de manière à être facilement repérables et dépliables après décoffrage.

Les Fig. 2 et 3, représentent un exemple d'utilisation d'armatures de liaison, introduites dans celui-ci après moulage ou usinage. Le processus de mise en oeuvre d'un tel panneau est identique au précédent. Les armatures de liaison 12, pliées deux fois de manière à former une boucle 15, perpendiculaire aux brins 13 et 14, sont glissées dans le panneau 1. Le panneau 1 est alors fixé, dans une position appropriée, sur le coffrage 3 de sorte que les brins 13 et 14 viennent en recouvrement avec les armatures du béton de première phase (non représentées sur les Fig. 2 et 3), la face 18 étant appliquée contre le coffrage alors que la face 19 peut présenter des reliefs superficiels pour améliorer l'accrochage du béton de deuxième phase 11 sur le béton 9 dans la cavité laissée libre après disparition du panneau.

La Fig. 2 représente en coupe la disposition des armatures de liaison après coulée du béton 9. Une fois le coffrage 3 retiré, les boucles 15 sont dépliées, le panneau 1 étant alors détruit, ce qui ne pose pas de problème étant donné sa friabilité. Après dépliage, les boucles occupent la position représentée sur la Fig. 3 qui est une coupe par un plan selon la ligne VI-VI de la Fig. 2. Les boucles 15, ancrées dans le béton 9 par les brins 13 et 1-4, peuvent constituer les armatures de la seconde partie de l'ouvrage, si celle-ci est de dimensions relativement faibles, ou être raccordées par tout moyen approprié, tel que le recouvrement par exemple, à un second système d'armatures intégrées à la seconde partie de l'ouvrage réalisée par coulée du béton 11 de deuxième phase.

On aperçoit, dans la face 18 du panneau 1 représenté sur la Fig. 4, des alvéoles 20 dont le but est de recevoir les extrémités repliées des armatures de liaison (non représentées), les orifices 2 débouchant dans lesdits alvéoles.

## Revendications

1. Panneau d'armatures de liaison pour béton armé réalisé par moulage de mousse synthétique et pouvant être fixé par l'une de ses faces contre la face intérieure d'un coffrage, caractérisé en ce qu'il présente un ensemble d'orifices (2) transversaux régulièrement répartis et débouchant sur la face (18) destinée à être appliquée contre le coffrage dans des rainures (16,20) dont la profondeur est au moins égale au diamètre d'une armature de liaison (13, 14, 15), ce qui permet d'insérer celles-ci, après pliage, à l'intérieur du panneau immédiatement avant la fixation du panneau sur le coffrage.

2. Panneau selon la revendication 1, caractérisé en ce que les orifices étant disposés selon deux rangées parallèles, lesdits orifices débouchent deux à deux dans une rainure (16) en forme d'arc à l'intérieur de laquelle vient se loger la boucle d'un »U« formé par pliage d'une armature.

3. Panneau selon l'une des revendications 1 ou 2, caractérisé en ce que la face (19) opposée à la face (18) appliquée contre le coffrage présente des reliefs destinés à améliorer l'accrochage du béton dans la réserve formée par le panneau.

4. Procédé de construction selon lequel le béton armé est coulé en au moins deux phases, caractérisé en ce qu'il consiste à:
- introduire les armatures de liaison pliées dans un panneau selon l'une des revendications précédentes;
- réunir les armatures de liaison aux armatures de béton de première phase;
- fixer le panneau sur le coffrage;
- réaliser la coulée du béton de première phase;
- retirer le panneau et déplier les armatures;
- relier les armatures de liaison dépliées aux armatures du béton de deuxième phase;
- couler le béton de deuxième phase.

## Patentansprüche

1. Platte für Verbindungseisen von armiertem Beton, die aus synthetischem Schaum gebildet und mit einer ihrer Seiten an der Innenseite einer Verschalung anbringbar ist, dadurch gekennzeichnet, daß eine Einheit von durchgehenden Öffnungen (2) vorgesehen ist, die gleichmäßig verteilt sind und auf der Seite (18), die zum Anbringen an der Verschalung vorgesehen ist, in rillenförmigen Ausnehmungen (16, 20) münden, deren Tiefe mindestens gleich dem Durchmesser eines Verbindungseisens (13, 14, 15) entspricht, so daß diese, nach dem Umbiegen, in das Innere der Platte unmittelbar vor deren Befestigung an der Verschalung eingesetzt werden können.

2. Platte nach Anspruch 1, dadurch gekennzeichnet, daß die Öffnungen in zwei zueinander parallelen Reihen angeordnet sind und jeweils zu zweit in eine rillenförmige Ausnehmung (16) in Bogen-form münden, in deren Inneren der U-förmige Bügel eines durch Biegen verformten Verbindungseisens untergebracht werden kann.

3. Platte nach einem der Ansprüche 1 oder 2, dadurch gekennzeichnet, daß die der Seite (18), die an der Verschalung anlegbar ist, gegenüberliegende Seite (19) mit Profilierungen versehen ist, mit denen die Verankerung des Betons in dem durch die Platte gebildeten Bereich verbessert wird.

4. Konstruktionsverfahren, bei dem armierter Beton in mindestens zwei Abschnitten vergossen wird, gekennzeichnet durch folgende Schritte:
- Einführen von gebogenen Verbindungseisen in eine Platte gemäß einem der vorhergehenden Ansprüche;
- Vereinigen der Verbindungseisen mit den Betonarmierungen der ersten Phase;
- Anbringen der Platte an der Verschalung;
- Vergießen des Betons in der ersten Phase;
- Abziehen der Platte und Umfalten der Armierungen;
- Anschließen der umgefalteten Verbindungseisen an die Betonarmierungen der zweiten Phase;
- Vergießen des Betons in der zweiten Phase.

## Claims

1. A link rod panel for reinforced concrete, the panel being made by moulding a synthetic foam and being capable of being fixed by one of its faces against the inside face of shuttering, characterized in that it presents a set of regularly spaced transverse orifices (2) opening out in grooves (16, 20) in the face (18) intended to be applied against the shuttering, which grooves are at least as deep as the diameter of a link bar (13, 14, 15), thereby enabling folded link bars to be inserted inside the panel immediately prior to the panel being fixed to the shuttering.

2. A panel according to claim 1, characterized in that the orifices are disposed in two parallel rows and each groove (16) has a pair of orifices opening out therein and is in the shape of an arc in which there is received a U-shaped loop formed by folding a rod.

3. A panel according to claim 1 or 2, characterized in that the opposite face (19) to the face (18) which is applied against the shuttering presents an uneven surface for improving adhesion to the concrete in the volume formed by the panel.

4. A method of building in which reinforced concrete is cast in at least two stages, characterized in that the method consists in:
- inserting folded link rods in a panel according to any preceding claim;
- connecting the link rods to the concrete reinforcing rods for the first stage;
- fixing the panel to shuttering;
- casting the first stage of the concrete;
- removing the panel and unfolding the link rods;
- connecting the unfolded link rods to the concrete reinforcing rods for the second stage; and
- casting the second stage of the concrete.
